# EUROPÄISCHE PATENTSCHRIFT

(11) **EP 1 507 502 B1**
(45) Veröffentlichungstag und Bekanntmachung des Hinweises auf die Patenterteilung: **02.06.2010**
(21) Anmeldenummer: 03706563.8
(22) Anmeldetag: 24.02.2003
(51) Int. Cl.: A61J 1/05

(54) **KONNEKTOR FÜR MEDIZINISCHE FLÜSSIGKEITEN ENTHALTENDE VERPACKUNGEN UND VERPACKUNG FÜR MEDIZINISCHE FLÜSSIGKEITEN**
CONNECTOR FOR PACKAGING CONTAINING MEDICAL FLUIDS AND PACKAGING FOR MEDICAL FLUIDS
RACCORD POUR EMBALLAGES CONTENANT DES LIQUIDES MEDICINAUX ET EMBALLAGE POUR LIQUIDES MEDICINAUX

(30) Priorität: 27.05.2002 DE 10223560
(43) Veröffentlichungstag der Anmeldung: 23.02.2005
(62) Teilanmeldung aus: 10002916.4
(73) Patentinhaber: Fresenius Kabi Deutschland GmbH, 61352 Bad Homburg v.d.H. (DE)
(72) Erfinder: BRANDENBURGER, Torsten, 61203 Reichelsheim (DE); RAHIMY, Ismael, 61169 Friedberg (DE)
(74) Vertreter: Luderschmidt, Schüler & Partner
(86) Internationale Anmeldenummer: PCT/EP2003/001847
(87) Internationale Veröffentlichungsnummer: WO 2003/099191

(56) Entgegenhaltungen:
- WO-A-96/23545
- DE-A- 3 543 825
- DE-A- 19 728 775
- DE-C- 10 030 474
- US-A- 3 900 028
- US-A- 5 088 995

## Beschreibung

Die Erfindung bezieht sich auf einen Konnektor für medizinische Flüssigkeiten enthaltende Verpackungen, insbesondere Infusions- oder Transfusionsbeutel, der zur Entnahme einer Flüssigkeit aus dem Beutel dient. Darüber hinaus betrifft die Erfindung eine Verpackung für medizinische Flüssigkeiten, insbesondere einen Infusions- oder Transfusionsbeutel, mit einem derartigen Konnektor.

Die WO 96/23545 beschreibt einen Infusionsbeutel mit einem Zuspritzteil und einem Entnahmeteil. Der Zuspritzteil dient zum Zuführten eines Medikaments mittels einer Injektionsspritze. Er umfasst einen rohrförmigen Anschlussteil, der von einer als Abbrechteil ausgebildeten Schutzkappe verschlossen ist. Im Öffnungsbereich des Anschlussteils sitzt ein selbstabdichtendes Septum, während in dem Anschlussteil eine durchstechbare Membran angeordnet ist, so dass das Septum vor dem Gebrauch des Infusionsbeutels nicht mit der Lösung in Berührung kommt. Der Entnahmeteil dient zur Entnahme der Lösung mittels eines Spike. Ein selbstabdichtendes Septum weist der Entnahmeteil nicht auf, ansonsten ist der Aufbau ähnlich wie der des Zuspritzteils.

Ein Konnektor zur Entnahme einer Infusionslösung ist auch in der DE 197 28 775 C2 beschrieben. Der rohrformige Anschlussteil des bekannten Entnahmeteils wird von einer flachen Membran verschlossen, die mit dem Anschlussteil einstückig ist.

Die DE 100 30 474 C1 zeigt ebenfalls einen Konnektor für medizinische Flüssigkeiten enthaltende Verpackungen.

Die bekannten Entnahmeteile haben sich in der Praxis bewährt. Ein Nachteil liegt aber darin, dass der Infusionsbeutel nach dem Herausziehen des Spike nicht wieder verschlossen ist. Daher besteht die Gefahr, dass die Infusionslösung ausläuft. Dies ist besonders nach der Zumischung von Zytostatika kritisch.

Ein weiterer Nachteil ist, dass die Verbindung zwischen Spike und Entnahmeteil nicht gegen Herausrutschen gesichert ist. Wenn der Beutel am Stativ hängt, besteht die Gefahr, dass sich die Verbindung von Spike und Entnahmeteil aufgrund eines unbeabsichtigten Zugs an der Schlauchleitung löst.

Nachteilig ist auch, dass die eingespritzte Membran, die den Anschlussteil des Entnahmeteils verschließt, grösseren mechanischen Beanspruchungen nicht immer Stand hält. So hat sich in Fallversuchen gezeigt, dass die Membran einzelner Entnahmeteile zu Bruch ging.

Der Erfindung liegt die Aufgabe zugrunde, einen Konnektor für medizinische Flüssigkeiten enthaltende Verpackungen, insbesondere Infusions- oder Transfusionsbeutel zu schaffen, der nach dem Herausziehen des Spike die Verpackung sicher abdichtet.

Die Lösung dieser Aufgabe erfolgt erfindungsgemäss mit den Merkmalen des Patentanspruchs 1. Vorteilhafte Ausführungsfbrmen der Erfindung sind Gegenstand der Unteransprüche.

Der erfindungsgemässe Konnektor verfügt über eine selbstabdichtende Membran, die in dem Anschlussteil zur Aufnahme des Spike für die Entnahme der Flüssigkeit angeordnet ist. Die selbstabdichtende Membran verhindert das Auslaufen der Flüssigkeit aus der Verpackung nach dem Herausziehen des Spike.

Von Vorteil ist, dass die selbstabdichtende Membran einen ringförmigen Abschnitt aufweist, der in einen tellerförmigen Abschnitt übergeht, wobei der ringförmige Abschnitt der Membran den Spike beim Durchstechen des tellerförmigen Abschnitts abdichtend umschließt.

Die besondere Ausbildung der Membran mit dem ringförmigen und tellerförmigen Abschnitt stellt zum einen sicher, dass der Spike beim Anstechen der Membran sicher geführt wird und gewährleistet zum anderen, dass die Membran nach dem Herausziehen des Spike auch bei relativ hohem Innendruck in der Verpackung wieder sicher abdichtet. Es hat sich in Versuchen gezeigt, dass die besondere Ausbildung der Membran für den sofortigen Wiederverschluss ausschlaggebend ist, wobei mit zunehmenden Innendruck in der Verpackung die Abdichtung der Membran noch erhöht wird. Die sichere Abdichtung sich nicht auf das Materialvolumen, sondern die besondere Geometrie der Membran zurückzuführen.

Der rohrförmige Anschlussteil des Konnektors ist aus einem unteren und einem oberen Teilstück zusammengesetzt, wobei die Teilstücke einschnappend festgelegt sind Die selbstabdichtende Membran ist vorzugsweise unter elastischer Verformung derselben zwischen dem unteren und oberen Teilstück klemmend gehalten. Folglich kann die Montage des Konnektors auf einfache Weise durch das Verpressen der Einzelteile erfolgen.

An den ringförmigen Abschnitt der Membran schließt sich ein äußerer Abschnitt an, der zwischen den beiden Teilstücken eingespannt ist.

In einer bevorzugten Ausführungsform des erfindungsgemässen Konnektors ist das Material des tellerförmigen Abschnitts der Membran geschwächt, so dass sich die Membran mit dem Spike besonders leicht durchstechen lässt. Vorzugsweise ist die Membran kreuzweise vorgeschlitzt. Sie kann aber auch sternförmig oder dgl. vorgeschlitzt oder nur mit einem einfachen Schlitz versehen sein.

Um zu verhindern, dass die selbstabdichtende Membran in dem rohrförmigen Anschlussstück vor dem Gebrauch des Infusions- und Transfusionsbeutel mit der darin enthaltenden Lösung in Berührung kommt, ist vorzugsweise unter Bildung eines Zwischenraums unterhalb der selbstabdichtenden Membran eine zweite durchstechbare Membran angeordnet. Die zweite Membran ist zweckmässigerweise einstückiger Bestandteil des rohrförmigen Anschlussstücks.

In Versuchen hat sich gezeigt, dass die Verwendung einer nach oben oder unten gewölbten Membran anstelle einer Flachmembran zu einer Erhöhung der Fallfestigkeit führt. Da die zweite Membran nach oben oder unten gekrümmt ausgebildet ist, hält der erfindungsgemässe Konnektor relativ grossen mechanischen Beanspruchungen stand. Neben der Erhöhung der Fallfestigkeit ist noch von Vorteil, dass der Spike in der eingestochenen Position von der gewölbten Membran klemmend gehalten wird. Dadurch wird die Haltekraft des Spike in der Entnahmeposition erhöht, wodurch ein unbeabsichtigtes Herausrutschen verhindert wird.

Um Ober- und Unterteil des Anschlussstücks gegen radiale Verdrehung zu sichern, können beide Teile eine Verzahnung oder dergleichen aufweisen, die auch eine exakte Ausrichtung der Teile beim Zusammenpressen sicherstellt. Im übrigen ist beim Zusammenpressen der Einzelteile die Gefahr einer Beschädigung der beiden Membranen besonders gering.

Der abbrechbare Verschlussteil des Konnektors, der als Originalitätsverschluss dient, ist vorzugsweise über eine Ringbruchzone an dem Anschlussteil angeschlossen.

Da der abbrechbare Verschlussteil vorzugsweise einen Griffteil aufweist, der nach Art eines nach oben zeigenden Pfeils ausgebildet ist, kann sofort erkannt werden, dass es sich bei dem Konnektor um einen Entnahmeteil, nicht aber einen Zuspritzteil handelt. Vorteilhafterweise ist der Pfeil eine Aussparung in dem Griffteil, die sofort erkennbar ist, ohne dass Beschriftungen oder dergleichen erforderlich sind. Somit können Verwechslungen von Entnahme- und Zuspritzteil einer medizinische Flüssigkeiten enthaltenden Verpackung vermieden werden.

Auch der untere Teil des Anschlussstücks weist vorzugsweise einen nach oben weisenden Pfeil auf, der als erhabene Struktur, vorzugsweise in einer Griffmulde ausgebildet ist. Der nach oben weisende Pfeil des unteren Anschlussstückteils erlaubt auch nach dem Abbrechen des Verschlussteils eine eindeutige Zuordnung des Konnektors als Entnahmeteil.

Im Folgenden wird ein Ausführungsbeispiel der Erfindung unter Bezugnahme auf die Zeichnungen näher erläutert.

Es zeigen:
- Figur 1: Einen als Entnahmeteil ausgebildeten Konnektor für medizinische Flüssigkeiten enthaltende Verpackungen in geschnittener Darstellung,
- Figur 2: einen Infusionsbeutel mit dem Entnahmeteil von Figur 1 und einem Zuspritzteil und
- Figur 3: der Zuspritzteil des Infusionsbeutels von Figur 2 in geschnittener Darstellung.

Der als Entnahmeteil ausgebildete Konnektor 20 für medizinische Flüssigkeiten enthaltende Verpackungen, insbesondere Infusions- oder Transfusionsbeutel, weist einen rohrförmigen Anschlussteil 1 auf, der aus einem verpackungsseitigen, unteren Teilstück 2 und einem anschlussseitigen, oberen Teilstück 3 zusammengesetzt ist. Der rohrförmige Anschlussteil 1 weist folglich eine obere und eine untere Öffnung 1a, 1b auf. Der Konnektor 20 ist ein Spritzgießteil aus Polypropylen.

Das untere Teilstück 2 des rohrförmigen Anschlussteils 1 weist einen unteren zylindrischen Abschnitt 4 auf, der in einen oberen hülsenförmigen Abschnitt 5 übergeht. Der zylindrische Abschnitt 4 des unteren Teilstücks 2 kann in einen Anschlussstutzen eines Folienbeutels eingeschoben und mit dem Stutzen verschweisst oder verklebt werden oder direkt in den Folienbeutel ohne Stutzen eingeschweißt werden. Der zylindrische Abschnitt 4 ist an seinem oberen Ende mit einer durchstechbaren Membran 6 verschlossen, die einstückiger Bestandteil des unteren Teilstücks 2 ist. Die eingespritzte Membran ist nach unten gekrümmt. Alternativ kann die Membran aber auch nach oben gewölbt sein.

Das obere Teilstück 3 des rohrförmigen Anschlussteils 1 ist einschnappend auf dem unteren Teilstück 2 festgelegt, wobei das obere Teilstück 3 einen zylindrischen Abschnitt 7 aufweist, der das untere Teilstück 2 umschließt. Die Innenwand des zylindrischen Abschnitts 7 des oberen Teilstücks 3 weist eine umlaufende Nut 8 auf, in die ein umlaufender Vorsprung 9 an der Außenwand des hülsenförmigen Abschnitts 5 des unteren Teilstücks 2 beim Zusammenpressen der beiden Teilstücke 2, 3 einschnappt.

Zwischen dem unteren und oberen Teilstück 2, 3 des rohrförmigen Anschlussteils 1 wird eine selbstabdichtende Membran 10 aus einem elastischen Material, die auch als Septum bezeichnet wird, unter elastischer Verformung derselben klemmend gehalten. Die selbstabdichtende Membran 10 weist einen äusseren Abschnitt 11 auf, der zwischen dem unteren und oberen Teilstück 2, 3 des rohrförmigen Anschlussteils 1 verklemmt ist. An den äusseren Abschnitt 11 schließt sich ein oberer, ringförmiger Abschnitt 12 an, der unter Bildung einer muldenförmigen Vertiefung 13 an der Oberseite der Membran 10 in einen unteren tellerförmigen Abschnitt 14 übergeht. Im Zentrum 15 ist der tellerförmige Abschnitt 14 kreuzweise oder sternförmig vorgeschlitzt, so dass das elastische Material zwar geschwächt, aber nicht durchtrennt ist.

An das obere Teilstück 3 des rohrförmigen Anschlussteils 1 schließt sich über eine Ringbruchzone 31 ein kappenförmiger Verschlussteil 16 an, der die obere Öffnung 1a des Anschlussteils 1 verschließt. Der Verschlussteil 16 geht in einen flachen Griffteil 17 über, der mit einer Aussparung 18 in Form eines nach oben zeigenden Pfeils 19 versehen ist. An der Richtung des Pfeils 19 kann sofort erkannt werden, dass es sich bei dem Konnektor 20 nicht um den Zuspritzteil 40, sondern den Entnahmeteil handelt.

Die Seitenansicht des Konnektors 20 von Figur 1 ist in Figur 2 dargestellt. Figur 2 zeigt einen mit einer Infusionslösung gefüllten Infusionsbeutel 21, der über den Konnektor 20 zur Entnahme der Infusionslösung und einen weiteren Konnektor 40 zum Zuspritzen einer Lösung in den Infusionsbeutel 21 verfügt.

An der Außenwand des zylindrischen Abschnitts 7 des oberen Teilstücks 3 weist der rohrförmige Anschlussteil 1 des Konnektors 20 zwei gegenüberliegende Griffmulden 21 auf, die jeweils von vorspringenden Stegen 22 gebildet werden, die im Abstand zueinander angeordnet sind. Zwischen den Stegen 22 ist an der Außenwand des zylindrischen Abschnitts 7 als erhabene Struktur ein weiterer Pfeil 23 ausgebildet, der ebenfalls nach oben zeigt, um den Konnektor 20 als Entnahmeteil auszuweisen.

Der Infusionsbeutel 21 besteht aus zwei Folienlagen 24, die am unteren und oberen Rand 25, 26 sowie den längslaufenden Rändern 27, 28 miteinander verschweißt sind. In den oberen Rand 25 des Infusionsbeutels sind zwei Anschlussstutzen 29, 30 eingeschweißt. Die rohrförmigen Anschlussstücke des Zuspritz- und Entnahmeteils 40, 20 sind in die Anschlussstutzen 29, 30 eingeschoben und mit den Stutzen beim Sterilisieren verbunden. Die rohrförmigen Anschlussstücke der Originalitätsverschlüsse können aber auch an ein nach Art eines Schiffchens ausgebildetes oder rundes Einsatzstück angeformt sein, das zwischen den zwei Folienlagen eingeschweißt ist.

Figur 3 zeigt den Zuspritzteil 40 des Folienbeutels 21 in geschnittener Darstellung. Der Zuspritzteil 40 hat einen ähnlichen Aufbau wie der Entnahmeteil 20. Die einander entsprechenden Teile sind daher mit den gleichen Bezugszeichen versehen. Der Zuspritzteil 40 weist einen rohrförmigen Anschlussteil 1' auf, der aus einem unteren und einem oberen Teilstück 2', 3' zusammengesetzt ist. Die beiden Teilstücke 2', 3' sind unter Zwischenlage einer selbstabdichtenden Membran 10' einschnappend festgelegt, in dem ein vorspringender Ansatz 8' des unteren Teilstücks 2' in eine Nut 9' des oberen Teilstücks 3' greift. In das untere Teilstück 2' ist eine Flachmembran 6' eingespritzt, die aber auch gewölbt sein kann.

An das obere Teilstück 3' des rohrförmigen Anschlussteils 1' schließt sich wieder über eine Ringbruchzone 31' ein kappenförmiges Abbrechteil 16' an, der in einen flachen Griffteil 17' übergeht. In dem Griffteil 17' ist als Aussparung ein nach unten weisender Pfeil 19' ausgebildet. An der Außenwand des oberen Teilstücks 3' befinden sich wieder innerhalb von Griffmulden 21' nach unten weisende Pfeile 23' zur Kennzeichnung der Flussrichtung.

Zum Entnehmen von Infusionslösung wird der Abbrechteil 16 des Entnahmeteils 20 durch Drehen oder Brechen desselben abgebrochen, so dass die selbstabdichtende Membran 10 freiliegt. In den rohrförmigen Anschlussteil 1 des Entnahmeteils 20 wird nun der Spike eines bekannten Überleitungsystems eingeschoben, wodurch die vorgeschlitzte Membran 10 durchstochen und die nach unten gewölbte Membran 6 durchstossen wird. Dabei dient die muldenförmige Vertiefung 13 als Führung für den Spike. Der Spike wird mit dem ringförmigen Abschnitt 12 der Membran 10 abgedichtet. Aufgrund der besonderen Ausbildung der eingespritzten Membran 6 wird der Spike fest in dem rohrförmigen Anschlussteil 1 gehalten.

Darauf hin kann die Infusionslösung entnommen werden. Wenn der Spike wieder herausgezogen ist, dichtet die selbstabdichtende Membran 10 den Entnahmeteil 20 auch bei einem relativ hohen Innendruck sicher ab. Im übrigen wird mit der besonderen Ausbildung der eingespritzten Membran 6 die mechanische Festigkeit des Entnahmeteils 20 erhöht.

Der Zuspritzteil 40 dient dazu, der Infusionslösung eine Wirksubstanz zuzuspritzen. Hierzu wird wieder nach Entfernen des Abbrechteils 16' die selbstabdichtende Membran 10' und die eingespritzte Membran 6' mit der Injektionsnadel einer Spritze durchstochen. Nach Herausziehen der Nadel dichtet das Zuspritzteil wieder ab.

## Patentansprüche

1. Konnektor für medizinische Flüssigkeiten enthaltende Verpackungen, insbesondere Infusions- oder Transfusionsbeutel, mit
einem rohrformigen Anschlussteil (1) zur Aufnahme eines Spike zur Entnahme der Flüssigkeit, wobei der Anschlussteil eine verpackungsseitige, untere und eine anschlussseitige, obere Öffnung (1a, 1b) aufweist, und
der rohrförmige Anschlussteil (1) aus einem unteren Teilstück (2) und einem oberen Teilstück (3) zusammengesetzt ist, wobei die Teilstücke einschnappend festgelegt sind,
einem abbrechbaren Verschlussteil (16), der die anschlussseitige Öffnung des Anschlussteils verschließt,
einer in dem Anschlussteil (1) angeordneten selbstabdichtenden Membran (10), die von dem Spike zur Entnahme der Flüssigkeit durchstechbar ist, und dass die selbstabdichtende Membran einen ringförmigen, oberen Abschnitt (12) aufweist, der unter Bildung einer muldenförmigen Vertiefung (13) in einen tellerförmigen, unteren Abschnitt (14) übergeht, wobei der ringförmige Abschnitt der Membran den Spike beim Durchstechen des tellerförmigen Abschnitts abdichtend umschließt, und wobei
sich an den ringförmigen Abschnitt (12) der selbstabdichtenden Membran (10) ein äußerer Abschnitt (11) anschließt, der zwischen dem unteren und oberen Teilstück des Anschlussteils (1) eingespannt ist.

2. Konnektor nach Anspruch 1, **dadurch gekennzeichnet, dass** das Material des tellerförmigen Abschnitts (14) der selbstabdichtenden Membran (10) geschwächt, vorzugsweise vorgeschlitzt ist.

3. Konnektor nach Anspruch 1 oder 2, **dadurch gekennzeichnet, dass** die selbstabdichtende Membran (10) zwischen dem unteren und oberen Teilstück (2, 3) unter elastischer Verformung derselben klemmend gehalten ist.

4. Konnektor nach einem der Ansprüche 1 bis 3, **dadurch gekennzeichnet, dass** in dem Anschlussteil (1) unterhalb der selbstabdichtenden Membran (10) eine zweite durchstechbare Membran (6) unter Bildung eines Zwischenraums angeordnet ist.

5. Konnektor nach Ansprüche 4, **dadurch gekennzeichnet, dass** die zweite durchstechbare Membran (6) einstückiger Bestandteil des Anschlussteils (1) ist.

6. Konnektors nach Anspruch 4 oder 5, **dadurch gekennzeichnet, dass** die zweite Membran (6) nach oben oder unten gekrümmt ist.

7. Konnektor nach einem der Ansprüche 1 bis 6, **dadurch gekennzeichnet, dass** der Verschlussteil (16) über eine Ringbruchzone (31) an den Anschlussteil (1) angeschlossen ist.

8. Konnektor nach einem der Ansprüche 1 bis 7, **dadurch gekennzeichnet, dass** der Verschlussteil (16) einen Griffteil (17) aufweist, der nach Art eines nach oben zeigenden Pfeils (19) ausgebildet ist, wobei der Pfeil eine Aussparung (18) in dem Griffteil ist.

9. Konnektor nach einem der Ansprüche 1 bis 8, **dadurch gekennzeichnet, dass** der untere Teil (2) des Anschlussteils (1) einen nach oben weisenden Pfeil (23) aufweist, der als erhabene Struktur, vorzugsweise in einer Griffmulde (21), ausgebildet ist.

10. Verpackung für medizinische Flüssigkeiten, insbesondere Infusions- oder Transfusionsbeutel, mit einem Konnektor nach einem der Ansprüche 1 bis 9.

## Claims

1. Connector for packs containing medical fluids, and in particular for infusion or transfusion bags, having a tubular connecting portion (1) to receive a spike for withdrawing the fluid, the connecting portion having a bottom opening at the pack end and a top opening at the connection end (1b,1a), and the tubular connecting portion (1) being assembled from a bottom sub-section (2) and a top sub-section (3), the sub-sections being locked by a snap-in action, and having a closing-off portion (16) which can be broken off and which closes off the opening at the connection end in the connecting portion, and having a self-sealing membrane (10) which is arranged in the connecting portion (1) and which can be pierced by the spike for withdrawing the fluid, and in that the self-sealing membrane has an upper, annular portion (12) which merges into a plate-like lower portion (14) to form a dished depression (13), the annular portion of the membrane surrounding and sealing off the spike when the plate-like portion is pierced, and an outer portion (11) which is clamped-in between the top and bottom sub-sections of the connecting portion (1) connecting up with the annular portion (12) of the self-sealing membrane (10).

2. Connector according to claim 1, **characterised in that** the material of the plate-like portion (14) of the self-sealing membrane (10) is weakened, and preferably pre-slit.

3. Connector according to claim 1 or 2, **characterised in that** the self-sealing membrane (10) is held between the top and bottom sub-sections (2, 3) by a clamping action by which it is elastically deformed.

4. Connector according to one of claims 1 to 3, **characterised in that** a second pierceable membrane (6) is arranged in the connecting portion (1), below the self-sealing membrane (10), to form an intervening space.

5. Connector according to claim 4, **characterised in that** the second pierceable membrane (6) is an integral part of the connecting portion (1).

6. Connector according to claim 4 or 5, **characterised in that** the second membrane (6) is curved upwards or downwards.

7. Connector according to one of claims 1 to 6, **characterised in that** the closing-off portion (16) is connected to the connecting portion (1) via an annular frangible zone (31).

8. Connector according to one of claims 1 to 7, **characterised in that** the closing-off portion (16) has a portion for gripping (17) which is formed to look like an upward-pointing arrow (19), the arrow being a recess or cut-out (18) in the portion for gripping.

9. Connector according to one of claims 1 to 8, **characterised in that** the bottom sub-section (2) of the connecting portion (1) has an upward-pointing arrow (23) which takes the form of a raised structure, preferably in a depression for gripping (21).

10. Pack for medical fluids, and in particular an infusion or transfusion bag, having a connector according to one of claims 1 to 9.

## Revendications

1. Raccord pour emballages contenant des liquides médicaux, en particulier des poches de perfusion ou de transfusion, comportant
- un élément de raccord (1) tubulaire destiné à recevoir une pointe pour le prélèvement du liquide, ledit élément de raccord comportant une ouverture (la) supérieure du côté raccord et une ouverture (1b) inférieure du côté emballage, et l'élément de raccord (1) tubulaire étant formé par une partie inférieure (2) et une partie supérieure (3), lesdites parties étant fixées en s'encliquetant l'une dans l'autre,
- un élément obturateur (16) apte à être rompu, qui obture l'ouverture du côté raccord de l'élément de raccord,
- une membrane (10) auto-étanche, disposée dans l'élément de raccord (1), laquelle peut être transpercée par la pointe pour le prélèvement du liquide, et la membrane auto-étanche comporte une partie supérieure (12) annulaire qui, en formant un creux (13) en forme de cuvette, se prolonge par une partie inférieure (14) en forme de fond, ladite partie annulaire de la membrane entourant de manière étanche la pointe lors du transpercement de la partie en forme de fond, et
- une partie extérieure (11) étant adjacente à la partie annulaire (12) de la membrane (10) auto-étanche, et étant bloquée entre la partie inférieure et la partie supérieure de l'élément de raccord (1).

2. Raccord selon la revendication 1, **caractérisé en ce que** le matériau de la partie (14) en forme de fond de la membrane (10) auto-étanche est fragilisé, de préférence par une fente réalisée au préalable.

3. Raccord selon la revendication 1 ou 2, **caractérisé en ce que** la membrane (10) auto-étanche est maintenue bloquée entre la partie inférieure (2) et la partie supérieure (3) moyennant la déformation élastique de celles-ci.

4. Raccord selon l'une quelconque des revendications 1 à 3, **caractérisé en ce que** dans l'élément de raccord (1) est disposée une deuxième membrane (6) propre à être transpercée, positionnée en dessous de la membrane (10) auto-étanche moyennant la formation d'un espace intermédiaire.

5. Raccord selon la revendication 4, **caractérisé en ce que** la deuxième membrane (6) propre à être transpercée est une partie intégrante d'un seul tenant de l'élément de raccord (1).

6. Raccord selon la revendication 4 ou 5, **caractérisé en ce que** la deuxième membrane (6) est courbée vers le haut ou le bas.

7. Raccord selon l'une quelconque des revendications 1 à 6, **caractérisé en ce que** l'élément obturateur (16) est attaché à l'élément de raccord (1) par l'intermédiaire d'une zone de rupture annulaire (31).

8. Raccord selon l'une quelconque des revendications 1 à 7, **caractérisé en ce que** l'élément obturateur (16) comporte un élément de préhension (17) qui est réalisé sous la forme d'une flèche (19) pointant vers le haut, ladite flèche étant un évidement (18) dans l'élément de préhension.

9. Raccord selon l'une quelconque des revendications 1 à 8, **caractérisé en ce que** la partie inférieure (2) de l'élément de raccord (1) comporte une flèche (23) pointant vers le haut, qui est réalisée sous la forme d'une structure en relief, de préférence dans une cavité formant poignée (21).

10. Emballage pour liquides médicaux, en particulier poches de perfusion ou de transfusion, comportant un raccord selon l'une quelconque des revendications 1 à 9.
